# FASCICULE DE BREVET EUROPEEN

(11) **EP 2 237 844 B1**
(45) Date de publication et mention de la délivrance du brevet: **31.08.2011**
(21) Numéro de dépôt: 09705794.7
(22) Date de dépôt: 30.01.2009
(51) Int. Cl.: A63C 17/08, A63C 17/10

(54) **ORGANE DE ROULEMENT**
ROLLELEMENT
ROLLING MEMBER

(30) Priorité: 31.01.2008 FR 0800536
(43) Date de publication de la demande: 13.10.2010
(73) Titulaire: Poichot, Thierry, 69126 Brindas (FR)
(72) Inventeur: Poichot, Thierry, 69126 Brindas (FR)
(74) Mandataire: Maureau, Philippe
(86) Numéro de dépôt international: PCT/FR2009/050138
(87) Numéro de publication internationale: WO 2009/095625

(56) Documents cités:
- CH-A- 108 952
- FR-A- 571 303
- FR-A- 857 276
- GB-A- 189 448

## Description

La présente invention concerne un organe de roulement, ainsi qu'un équipement de sport, de loisir ou de déplacement individuel ou un véhicule équipé d'un tel organe de roulement.

L'organe de roulement le plus communément utilisé est la roue. En théorie, le contact d'une roue avec le sol est une ligne de tangence, dont la longueur correspond à la largeur de la bande de roulement. C'est le cas des roues de wagons sur les rails comme le montre la Figure 1a.

La découverte du caoutchouc a permis l'apport du bandage souple, permettant d'augmenter la surface de contact par écrasement de ce bandage au contact du sol comme le montre la Figure 1 b.

Puis l'invention du pneumatique et les améliorations successives des pneus a permis d'optimiser la rigidité latérale et la capacité de déformation de ce bandage, augmentant ainsi la surface de contact au sol comme le montre la Figure 1c.

Pour augmenter la surface de contact entre une roue et le sol, il est possible soit d'élargir la bande de roulement, soit d'augmenter le diamètre de la roue, soit d'augmenter la capacité du pneu à se déformer, notamment en utilisant des matériaux plus souples et/ou pression d'air plus faible.

Lors du déplacement, les irrégularités du sol, les trous, les bosses, ou tout obstacle rencontré par la roue génère un impact, donc des efforts qui sont transmis au train roulant et à l'équipement mobile.

Ces efforts peuvent être décomposés selon les trois axes:
- Vertical correspondant à la gravité,
- Longitudinal correspondant au sens de déplacement
- Latéral correspondant aux composantes latérales et centripètes.

Ces composantes sont directement proportionnelles au poids, et au carré de la vitesse de l'équipement mobile.

Elles sont directement liées à la granularité du support, à la taille des irrégularités et obstacles, à l'angle d'incidence de l'impact avec la roue, et à la capacité d'amortissement du pneu et du train roulant,

Elles induisent des forces de réaction qui dépendent également de l'inertie des éléments mobiles du même train roulant.

La composante longitudinale s'oppose au mouvement, générant un gaspillage d'énergie.

La composante verticale impacte directement le confort de l'équipement mobile, et elle fait varier la pression de contact au sol, pouvant aller jusqu'à l'annuler, provoquant une perte d'adhérence partielle ou totale.

La composante latérale influe sur la trajectoire de déplacement, notamment au niveau d'une roue directrice.

Pour réduire ces efforts parasites, il est possible de réduire l'angle d'incidence avec les irrégularités, en augmentant le diamètre de la roue, d'augmenter la capacité du pneu à se déformer, notamment en utilisant des matériaux plus souples et/ou pression d'air plus faible, de développer des structures et des profils de pneus qui limitent les composantes latérales, ou encore de réduire la masse de la roue, et des éléments mobiles du train roulant.

Par ailleurs, le déplacement de la roue sur le sol induit des forces de frottement qui sont proportionnelles à la surface de contact, et aux contraintes de déformation de la bande de roulement.

Le déplacement de la roue induit une trainée aérodynamique proportionnelle à sa surface alaire et au carré de la vitesse de déplacement.

La rotation de la roue lui confère une énergie inertielle directement proportionnelle à son moment d'inertie, et au carré de sa vitesse de rotation, exprimée en radians par seconde.

Le déplacement de l'équipement mobile lui confère une énergie cinétique directement proportionnelle à sa masse et au carré de sa vitesse. Cette énergie cinétique est la somme des énergies cinétiques de chacun des composants de l'équipement

La seule intégration des paramètres de base non-exhaustifs énoncés ci-dessus implique des compromis, et chaque contexte d'utilisation implique des compromis différents.

Par exemple, pour réduire la pression de contact au sol, augmenter l'adhérence, réduire l'impact des irrégularités du terrain et améliorer les capacités de franchissement des obstacles, les roues de véhicule tout-terrains sont surdimensionnées, elles sont donc plus lourdes et la résistance mécanique de tous les composants doit être augmentée.

Cette augmentation de taille se traduit non seulement par un encombrement, des frottements, et une trainée aérodynamique accrue, mais aussi par une masse, une inertie, et une énergie cinétique potentielle accrue.

Cela implique donc des véhicules plus lourds, plus coûteux, et plus gourmands en énergie, pour des performances et un confort moins favorables.

Dans certains cas, il est souhaitable de disposer d'organe de roulement ne présentant pas une forme circulaire comme une roue, mais un profil adapté à une application spécifique.

En particulier, il est connu du document FR571303 de fournir un organe de roulement de forme non circulaire afin notamment de réduire les chocs occasionnés par les aspérités du sol.

Il apparaît souhaitable de fournir un organe de roulement du type précité permettant de poursuivre tout ou partie des objectifs suivants :
- Améliorer le comportement et le confort sur tout type de revêtement,
- permettre une utilisation sur une grande variété de terrains,
- permettre une position basse et stable de l'objet ou de la personne supportée par l'organe de roulement,
- Conserver un poids, un encombrement et un coût comparable aux produits existants.

A cet effet, la présente invention a pour objet un organe de roulement comportant un guide de trajectoire et une partie mobile par rapport au guide de trajectoire destinée à former une bande de roulement se déplaçant en circuit fermé, caractérisé en ce que la partie mobile comprend un boudin de déplacement souple et continu, et le guide de trajectoire est agencé pour guider la partie mobile sur une trajectoire gauche à courbure variable.

L'organe de roulement selon l'invention se comporte en partie comme une roue, à savoir que la partie mobile, que nous appelons boudin de déplacement, se déroule sans frottement sur le sol, en entrainant , guidant et supportant le véhicule et/ou la personne qui en est équipée.

La partie mobile se déroule en suivant une trajectoire fermée qui n'est ni circulaire, ni même comprise dans un plan. En effet, la forme, les dimensions, et le choix des matériaux qui constituent le boudin de déplacement lui confèrent des caractéristiques de torsion et de flexion, qui lui permettent de suivre, par déformation élastique, une trajectoire courbe fermée gauche à courbures variables.qui lui est imposée par le guide de trajectoire.

Il est conçu pour que les déformations qui lui sont ainsi imposées restent dans le cadre de ses limites élastiques, afin que son déplacement absorbe le minimum d'énergie.

Ces dispositions permettent d'avoir une zone de contact avec le sol augmentée. Elles permettent également :
- de donner à la zone d'attaque de la roue une grande variété de trajectoires, en fonction des conditions d'utilisation.
- de donner à la partie inactive de la roue une trajectoire qui s'intègre aux impératifs dimensionnels du véhicule équipé.
- d'amortir les irrégularités du support par déformation élastique d'une partie ou de la totalité de la roue.

Avantageusement, l'organe comprend des éléments de roulement de révolution disposés entre une surface de roulement de la partie mobile et le guide de trajectoire de façon à faciliter le mouvement relatif entre le guide de trajectoire et la partie mobile.

Selon un mode de réalisation, le boudin de déplacement est réalisé en matériau élastique.

Avantageusement, le boudin peut présenter à l'intérieur un coeur en matériau plus tendre, voire une mousse, ou un vide rempli d'un gaz sous pression.

Selon un mode de réalisation, le boudin comprend plusieurs éléments constitués de différents matériaux rapportés afin d'obtenir des propriétés mécaniques différentes pour la bande de roulement, la surface de roulement et le coeur.

Avantageusement, le boudin présente des empreintes tournées vers l'intérieur de la trajectoire destinés à coopérer avec des moyens destiné à contraindre le mouvement dans une seule direction.

Selon un mode de réalisation, l'organe comprend des moyens de freinage coopérant avec le boudin de déplacement.

Avantageusement, le boudin comprend au moins deux surfaces de roulement entre lesquelles est disposée une âme flexible de façon à assurer la rigidité nécessaire à la transmission des efforts de guidage et de tenue du boudin de déplacement.

Selon une possibilité, le guide de trajectoire comporte des pistes de roulement permettant de guider le mouvement d'élément de roulement, le boudin de déplacement comprend une ou plusieurs surfaces de roulement, les éléments de roulement étant ainsi logés entre la surface de roulement du boudin de déplacement et la piste de roulement.

Selon une autre possibilité, les éléments de roulement comprennent un certain nombre de galets dont l'axe de rotation est solidaire du guide de trajectoire, le boudin de déplacement comprenant une ou plusieurs surfaces de roulement sur laquelle prennent appui les éléments de roulement.

Avantageusement, le guide de trajectoire est agencé de façon à ce que le boudin présente plusieurs zones de contact distinctes avec la surface de déplacement.

La présente invention a également pour objet un équipement ou patin de déplacement, de sport, ou de loisir individuel comprenant un organe de roulement tel que précédemment décrit.

Avantageusement, l'équipement est équipé d'un plateau repose-pieds, destiné à recevoir les deux pieds du patineur, qui l'utilise comme un skate-board, un snowboard, ou un surf.

La présente invention a encore pour objet un équipement pour tout usage propre à permettre ou faciliter le déplacement de personnes ou de biens comprenant un organe de roulement selon l'invention ou un véhicule terrestre, aérien ou maritime comprenant tel un organe de roulement.

L'invention sera mieux comprise à l'aide de la description détaillée qui est exposée ci-dessous en regard du dessin annexé dans lequel :
La figure 1a est un schéma illustrant les zones de contact entre une roue et un sol plat.
La figure 1b est un schéma illustrant les zones de contact entre une roue muni d'un bandage et un sol plat.
La figure 1c est un schéma illustrant les zones de contact entre une roue muni d'un pneumatique et un sol plat.
La figure 2 est une vue de côté de l'intérieur de la jambe droite du patineur d'un patin de déplacement comprenant un premier mode de réalisation d'un organe de roulement selon l'invention.
La figure 3 est une vue arrière du patin de déplacement de figure 2.
Les figures 4a, 4b, 5 et 6 montrent la vue en coupe d'un organe de roulement selon différents modes de réalisation.
La figure 7 est une vue schématique illustrant le profil d'une partie mobile d'un organe de roulement selon l'invention selon une variante de l'invention.

Ainsi que représenté sur les figures, un organe de roulement selon l'invention comporte:
- une partie mobile 1 comprenant un boudin de déplacement souple formant une courbe fermée qui se déroule sur une surface de déplacement, par exemple un sol comme un pneu ou une chenille,
- un guide de trajectoire 2 de la partie mobile destiné à guider celle-ci sur une trajectoire gauche à courbure variable.

L'organe de roulement comprend également des éléments de roulement de révolution 5 disposés entre la partie mobile 1 et le guide de trajectoire 2 de façon à assurer un mouvement avec des frottements limité entre ces deux parties de l'organe.

Selon un premier mode de réalisation représenté sur la figure 4, le boudin de déplacement comprend sur une partie tournée vers l'extérieur de la trajectoire et destinée à être au contact de la surface de déplacement une bande de roulement 10.

Cette bande de roulement présente un profil et des sculptures pouvant être adaptés selon le type de surface de déplacement choisie.

Le boudin comprend une partie positionnée vers l'intérieur de la trajectoire du boudin comprenant des surfaces de roulement 11 sur lesquelles vont rouler les éléments de roulement 5, suffisamment dures pour que l'effort de roulement soit minime.

Le boudin peut présenter à l'intérieur un coeur 12 en matériau plus tendre, voire une mousse, ou un vide rempli d'un gaz sous pression.

Ces dispositions permettent de réaliser une liaison entre la bande de roulement 10 et les surfaces de roulement 11, qui concilie une faible déformation latérale du boudin, et une bonne capacité d'amortissement.

Il est possible de prévoir un boudin constitué par plusieurs éléments constitués de différents matériaux associés afin d'obtenir les propriétés souhaitées pour la bande de roulement, les surfaces de roulement 11 le coeur 12, le corps du boudin, toute autre entité fonctionnelle, et leur liaison.

Le boudin peut également présenter des empreintes 13 tournée vers l'intérieur de la trajectoire permettent d'entraîner une roue dentée, pouvant être munie d'un moyeu à roue libre, pour interdire la marche arrière, notamment dans les montées, éventuellement débrayable au besoin et pouvant également avoir, de façon optionnelle la fonction de disque de frein.

Une surface 14, tournée préférentiellement vers l'intérieur de la trajectoire, peut être utilisée optionnellement comme tambour de freinage.

Cette surface 14, peut aussi être utilisée pour constituer un système anti recul par coincement de rouleaux face à des surfaces inclinées, ou par coincement de surfaces excentriques, éventuellement encore débrayable au besoin

La forme du boudin de déplacement 1 lui est imposée par le guide de trajectoire 2 par l'intermédiaire des éléments de roulements 5, permettant un déplacement du boudin de roulement sans frottement.

Avant son montage entre, sur, ou autour du guide de trajectoire, il peut se présenter comme un anneau flexible circulaire, ressemblant à un pneu, dont le développé correspond à celui qui est défini par ces guides de trajectoire. Cela lui permet de présenter un rayon de courbure au repos correspondant au mieux à la moyenne des rayons de courbure décrits pendant son déplacement.

Il peut également se présenter au repos comme un élément rectiligne, éventuellement moins coûteux à fabriquer, qui sera refermé et fixé sur lui même en anneau, avant, lors de, ou après son intégration avec le guide de trajectoire.

Le guide de trajectoire 2 est usiné et formé selon le parcours de déplacement souhaité du boudin de déplacement.

Selon une première possibilité représentée sur la figure 4a, le guide de trajectoire 2 comporte des pistes de roulement 2a permettant de guider le mouvement d'élément de roulement, notamment de type roulement à bille 5a.

Chaque élément de roulement 5a est ainsi logé entre la surface de roulement 11 du boudin de déplacement et la piste de roulement 2a.

Selon une autre possibilité représentée sur la figure 4b et sur la figure 5, le guide de trajectoire peut également comprendre des moyens de fixation d'éléments de roulement constitués par au moins un galet 5b. Le pivot du galet est solidaire du guide de trajectoire, et le galet roule sur la surface de roulement 11 du boudin de déplacement.

Les zones d'appui des éléments de roulement sur le boudin de déplacement sont disposées de façon à guider le mouvement de celui-ci et éviter les mouvements latéraux.

Ainsi, il est possible de prévoir deux surfaces de roulement 11 inclinées de part et d'autre du boudin comme montré sur la figure 5.

Il est également possible de prévoir une surface de roulement 11 unique de forme convexe ou concave permettant d'assurer le guidage par complémentarité de forme avec les éléments de roulement 5a.

Le guide de trajectoire 2 et les éléments de roulement 5 assurent le guidage latéral, les différentes inflexions de la trajectoire du boudin, le guidage radial permettant le roulement sur la surface de déplacement, et une retenue pour éviter que le boudin ne s'échappe ("déjantage"), ou sa tension.

Les matériaux choisis pour le boudin de déplacement lui permettent l'élasticité nécessaire pour suivre le parcours de déplacement ovoïde gauche représenté sur les figures 2 et 3 de manière élastique, elle restitue donc en se libérant tout ou partie de l'énergie consommée pour se déformer.

Cet organe de roulement est particulièrement adapté au patin à roulette:
Un patin équipé d'un organe de roulement selon l'invention comprend un sabot 4 destinée à tenir le pied ou la chaussure du patineur.

Le sabot peut être constitué d'une chaussure que le patineur lace ou verrouille autour de son pied comme un patin à glace selon une première variante, ou peut comporter des fixations permettant de pratiquer avec des chaussures spéciales, comme des chaussures de ski de fond, ou des chaussures de montagne par exemple, selon une seconde variante représentée sur les figures 2 et 3.

La stabilité naturelle de l'équipement permet de proposer des systèmes de fixation simples, rapides et efficaces, compatibles avec la majorité des chaussures de ville et de sport, comme c'était le cas des anciennes générations de patins à roulettes.

Le sabot est fixé sur un châssis 3 sur lequel est fixé un organe de roulement tel que décrit précédemment.

La trajectoire du boudin de déplacement 1 peut comprendre 6 zones distinctes principales:
1) la zone de contact A avec le sol est rectiligne ou présente un grand rayon de courbure sous le pied du patineur, dans le plan vertical, et sur une longueur plus ou moins importante pour favoriser la stabilité, la maniabilité, ou la vitesse ;
2) la zone d'attaque B devant le pied se relève avec profil adapté, afin de monter sur les obstacles et irrégularités rencontrées sur sa trajectoire ;
3) la zone de dégagement C au dessus de l'avant du pied s'incurve vers l'extérieur du corps du patineur, afin de revenir vers l'arrière du patin en évitant le mollet du patineur ;
4) La zone latérale D peut laisser la liberté de trajectoire au boudin afin qu'il puisse compenser les variations de développé dues à la dilatation, à l'usure, ou au vieillissement du matériau ;
5) la zone de retour E derrière le pied du patineur lui impose une trajectoire à peu près symétrique de la zone 3 ;
6) la zone d'appui arrière F, permettant de rejoindre la courbure de la zone A, et optimisé pour limiter les risques de chute arrière, et permettre l'intégration éventuelle d'un système de freinage.

Le patin selon l'invention propose une solution simple, techniquement fiable, financièrement équilibrée, qui amène plus de stabilité, plus de confort, et une meilleure polyvalence d'utilisation.

Il se déplace sur un seul organe roulant qui passe sous, et approximativement dans l'axe du pied, dont la courbure au contact du sol peut avoir le profil optimum, et qui prend un espace minimum sous le pied du patineur.

L'organe de roulement selon l'invention permet de développer des gammes de rollers différents, plus confortables, plus stables, plus sûrs, et plus polyvalents.

Selon un troisième mode de réalisation représenté sur la figure 6, l'organe de roulement montre les variantes suivantes:
Les éléments de roulement 5, peuvent être des billes et des rouleaux, et peuvent être maintenus par une cage comparable à celle qui équipe les roulements à bille, et possédant la flexibilité nécessaire. Les rouleaux peuvent être cylindriques, ou avoir toute autre forme de révolution.

La forme des pistes de roulement dépend de la forme des éléments de roulement, et des contraintes à assumer.

Le nombre des pistes de roulement dépend des critères d'utilisation de l'équipement.

Le boudin de déplacement constitue un anneau élastique comprenant comme dans les modes de réalisation précédemment décrits une bande de roulement 10, des surfaces de roulement 11.

Avantageusement, une âme flexible 20 est incluse dans boudin de déplacement 1, entre les surfaces de roulement 11 situées de part et d'autre du boudin de façon à assurer la rigidité nécessaire à la transmission des efforts de guidage et de tenue du boudin de déplacement.

Les flancs 22 du boudin concilient une bonne tenue latérale, et une bonne capacité d'amortissement. Comme précédemment, le coeur 12 du boudin est réalisé en matériau plus tendre, voire une mousse, ou un vide rempli d'un gaz sous pression. Le boudin peut également intégrer une chambre à air.

Comme précédemment, le boudin peut assurer d'autres fonctions annexes: Des empreintes sur l'intrados peuvent permettre l'entrainement mécanique d'éléments annexes: freinage, roue libre, motorisation, ou autre.

La surface intrados peut aussi être utilisée comme tambour de freinage. Il est également possible d'insérer :
- des éléments magnétiques permettant de générer de l'électricité, ou même de constituer un moteur linéaire.
- des éléments permettant de mesurer déplacements, vitesse, pression, et toute autre information utile.

Le guide de trajectoire 2 est relié à un véhicule par un élément de liaison 17 qui loge le guide de trajectoire 2.

L'élément de liaison peut présenter un profil en U formant un logement pour le guide de trajectoire 2. Un élément amortisseur 18 est avantageusement disposé entre le guide de trajectoire et le fond du logement.

Le guide de trajectoire 2 est réalisé monobloc ou en plusieurs parties 2c, 2d et 2e, usiné ou mis en forme selon le parcours de déplacement souhaité pour répondre à l'utilisation.

Un seul guide peut supporter toutes les surfaces de roulement, mais celles-ci peuvent aussi être réparties sur plusieurs parties de guide. Leur nombre n'est pas limité, il dépend de l'utilisation.

Chaque partie de guide comporte une ou plusieurs surfaces de roulement intégrées ou rapportées sur lesquelles vont rouler les éléments de roulement 5. Ces surfaces peuvent appartenir à des éléments rapportés, collés, encastrés, surmoulés, ou autres, ou être ménagées dans le guide. Plus elles seront dures, et plus l'effort de roulement sera faible.

Le guide de trajectoire assure, par l'intermédiaire des éléments de roulement, le guidage latéral, axial et radial du boudin de roulement, et la transmission des efforts. Dans le cas d'un guidage partiel, on intègrera un circuit de recyclage des éléments de roulement.

Le guide unique, ou l'ensemble des parties de guide, constitue le moyeu annulaire de la roue flexible.

Le moyeu peut comporter des éléments complémentaires, notamment pour la fixation et le maintien du ou des partie de guide de trajectoire 2, et pour la liaison au véhicule. Il peut comporter plusieurs zones, rigides, ou plus ou moins souples, selon les contraintes supportées par la portion de trajectoire considérées, et les fonctions à remplir: zone de transmission des efforts au sol, zone de liaison au véhicule, zone de liaison à la suspension, zone de déformation, etc.

Selon le besoin, et selon les zones de la trajectoire, les parties de guide peuvent être intégrées dans une empreinte ad-hoc du véhicule, de manière rigide, ou élastique ou guidées par des supports liés ou articulés sur le véhicule, de manière rigide, ou élastique. Ces parties de guides peuvent être contraintes de toute autre manière ou totalement libres.

Le guide de trajectoire 2 forme un moyeu annulaire qui peut être flexible.

Selon une variante représentée à la figure 7, le guide de trajectoire 2 est agencé de façon à ce que le boudin présente plusieurs zones de contact distinctes avec une surface de déplacement constituée par exemple par le sol.

L'organe de roulement selon l'invention peut s'appliquer à des équipements de loisir, de déplacement, ou de transport individuel: Skateboard, fauteuil roulant, poussette, brouette, bagages, etc... ou équiper de nombreux types d'équipements mobiles et de véhicules.

Par ailleurs, il est possible de lui adjoindre, des éléments de suspension, un système de freinage, un système anti-recul, débrayable si possible, une motorisation, et autres fonctionnalités ou accessoires.

## Revendications

1. Organe de roulement comportant:
- un guide de trajectoire (2) et,
- une partie mobile (1) par rapport au guide de trajectoire (2) destinée à former une bande de roulement (10) se déplaçant en circuit fermé,
où la partie mobile (1) constitue un boudin de déplacement souple et continu, **caractérisé en ce que** le guide de trajectoire (2) est agencé pour guider la partie mobile (1) sur une trajectoire gauche à courbure variable.

2. Organe selon la revendication 1, comprenant également des éléments de roulement de révolution (5) disposés entre une surface de roulement (11) de la partie mobile (1) et le guide de trajectoire (2) de façon à faciliter le mouvement relatif entre le guide de trajectoire et la partie mobile.

3. Organe selon l'une des revendications précédentes, dans lequel le guide possède ou comporte une ou des parties flexibles

4. Organe selon l'une des revendications précédentes, dans lequel le boudin (1) peut présenter à l'intérieur un coeur (12) en matériau plus tendre, voire une mousse, ou un vide rempli d'un gaz sous pression.

5. Organe selon l'une des revendications 2 ou 3 et la revendication 4, dans lequel le boudin (1) est un assemblage de plusieurs éléments constitués de différents matériaux rapportés afin d'obtenir des propriétés mécaniques différentes pour la bande de roulement, la surface de roulement (11) et le coeur (12), ainsi que la flexibilité élastique qui lui est nécessaire.

6. Organe selon l'une des revendications précédentes, dans lequel le boudin (1) présente des empreintes (13) tournée vers l'intérieur de la trajectoire destinés à coopérer avec des moyens destiné à contraindre le mouvement dans une seule direction.

7. Organe selon l'une des revendications précédentes, comprenant des moyens de freinage coopérant avec le boudin de déplacement (1).

8. Organe selon l'une des revendications précédentes, dans lequel le boudin (1) comprend au moins deux surfaces de roulement entre lesquelles est disposée une âme flexible (20) de façon à assurer la rigidité nécessaire à la transmission des efforts de guidage et de tenue du boudin de déplacement (1).

9. Organe selon l'une des revendications précédentes, dans lequel le guide de trajectoire (2) comporte des pistes de roulement (2a) permettant de guider le mouvement d'élément de roulement (5), le boudin de déplacement comprend une surface de roulement (11), les éléments de roulement (5) étant ainsi logés entre la surface de roulement (11) du boudin de déplacement et la piste de roulement (2a).

10. Organe selon l'une des revendications précédentes, dans lequel les éléments de roulement comprennent au moins un galet (5b, 5c) dont l'axe de rotation est solidaire du guide de trajectoire, le boudin de déplacement comprenant une surface de roulement (11) sur laquelle prennent appui les éléments de roulement (5b, 5c).

11. Organe selon l'une des revendications précédentes, dans lequel le guide de trajectoire (2) est agencé de façon à ce que le boudin présente plusieurs zones de contact distincte avec une surface de déplacement.

12. Equipement ou patin de déplacement, de sport, ou de loisir individuel comprenant un organe de roulement selon l'une des revendications 1 à 11.

13. Equipement selon la revendication 12, équipé d'un plateau repose-pieds, destiné à recevoir les deux pieds du patineur, qui l'utilise comme un skate-board, un snowboard, ou un surf.

14. Equipement pour tout usage propre à permettre ou faciliter le déplacement de personnes ou de biens comprenant un organe de roulement selon l'une des revendications 1 à 11.

15. Véhicule terrestre comprenant un organe de roulement selon l'une des revendications 1 à 11.

## Claims

1. A rolling member having:
- a track (2), and
- a moving part (1) able to move relative to the track (2) and designed to form a rolling strip (10) travelling in a closed circuit,
where the moving part (1) comprises a flexible and continuous movement bead, **characterized in that** the track (2) is designed to guide the moving part (1) along a skew path of variable curvature.

2. The member (1) according to claim 1, also comprising revolving rolling elements (5) arranged between a rolling surface (11) of the moving part (1) and the track (2) so as to facilitate the relative movement between the track and the moving part.

3. The member according to one of the preceding claims, wherein the track has or includes one or more flexible parts.

4. The member according to one of the preceding claims, wherein the bead (1) can contain a center (12) made from a more tender material, or a foam, or an empty space filled with a pressurized gas.

5. The member according to one of claims 2 or 3 and claim 4, wherein the bead (1) is an assembly of several elements made up of different materials attached in order to obtain different mechanical properties for the rolling strip, the rolling surface (11) and the center (12), as well as the elastic flexibility it needs.

6. The member according to one of the preceding claims, wherein the bead (1) has cavities (13) facing the inside of the track intended to cooperate with means intended to stress the movement in a single direction.

7. A member according to one of the preceding claims, comprising braking means cooperating with the movement bead (1).

8. The member according to one of the preceding claims, wherein the bead (1) comprises at least two rolling surfaces between which a flexible core (20) is arranged so as to ensure the necessary rigidity for the transmission of guiding and resistance forces of the movement bead (1).

9. The member according to one of the preceding claims, wherein the track (2) includes rolling paths (2a) making it possible to guide the movement of the rolling element (5), the movement bead comprises a rolling surface (11), the rolling elements (5) thus being housed between the rolling surface (11) of the movement bead and the rolling path (2a).

10. The member according to one of the preceding claims, wherein the rolling elements comprise at least one roller (5b, 5c) whereof the axis of rotation is secured to the track, the movement bead comprising a rolling surface (11) on which the rolling elements (5b, 5c) bear.

11. The member according to one of the preceding claims, wherein the track (2) is arranged so that the bead has several distinct contact zones with a movement surface.

12. A piece of equipment or individual movement, athletic or recreational skate comprising a rolling member according to one of claims 1 to 11.

13. The equipment according to claim 12, equipped with a foot-rest plate, intended to receive both of the skater's feet, who uses it as a skateboard, snowboard, or surfboard.

14. A piece of equipment for any use able to allow or facilitate the movement of people or goods comprising a rolling member according to one of claims 1 to 11.

15. A land vehicle comprising a rolling member according to one of claims 1 to 11.

## Patentansprüche

1. Ein Fahrorgan, welches :
- eine Bahnführung (2) und
- einen bezüglich der Bahnführung (2) beweglichen Teil (1), dessen Zweck das Ausbilden eines abrollenden Reifen (10) ist, welcher sich in geschlossenem Kreislauf bewegt,
beinhaltet, wobei der bewegliche Teil (1) einen nachgiebigen und fortlaufenden Fahrwulst darstellt, **gekennzeichnet dadurch, dass** die Bahnführung (2) dazu vorgesehen ist, den beweglichen Teil (1) auf einer linkslaufenden Bahn mit variabler Krümmung zu führen

2. Fahrorgan nach Anspruch 1, welches weiterhin drehende rollende Elemente (5) beinhaltet, die zwischen einer Lauffläche (11) am beweglichen Teil (1) und der Bahnführung (2) derart angeordnet sind, dass die Relativbewegung zwischen der Bahnführung und dem beweglichen Teil erleichtert wird.

3. Fahrorgan nach einem der vorhergehenden Ansprüche, wobei die Führung ein oder mehrere deformierbare Teile beinhaltet oder trägt.

4. Fahrorgan nach einem eher vorhergehenden Ansprüche, wobei der Fahrwulst (1) innen eine Füllung (12) aus weicherem Material, insbesondere Schaum oder mit Druckgas gefüllten Hohlraum, beinhalten kann.

5. Fahrorgan nach einem der Ansprüche 2 oder 3 und dem Anspruch 4, wobei der Fahrwulst (1) eine aus mehreren Elementen mit unterschiedlichen Werkstoffen zusammengestellte Baugruppe ist, so dass sich für den abrollenden Reifen, die Lauffläche (11) und die Füllung (12) jeweils unterschiedliche mechanische Eigenschaften sowie die für ihn erforderliche elastische Verformbarkeit ergeben.

6. Fahrorgan nach einem der vorhergehenden Ansprüche, wobei der Fahrwulst (1) ein nach innen gerichtetes, ausgeprägtes Profil (13) mit der Zweckbestimmung aufweist, mit den Mitteln, die zum Beschränken der Bewegung in eine einzige Richtung dienen, zusammenzuwirken.

7. Fahrorgan nach einem der vorhergehenden Ansprüche, wobei dieses Mittel zum Bremsen umfasst, welche mit dem Fahrwulst (1) zusammenwirken.

8. Fahrorgan nach einem der vorhergehenden Ansprüche, wobei der Fahrwulst (1) mindestens zwei Laufflächen umfasst, zwischen welchen ein verformbarer Kern (20) derart angeordnet ist, dass die notwendige Steifigkeit zur Übertragung der Kräfte aus Führung und Verformungsverhalten des Fahrwulsts (1) sichergestellt ist.

9. Fahrorgan nach einem der vorhergehenden Ansprüche, wobei die Bahnführung (2) Rollbahnen (2a) umfasst, welche das Führen der drehenden rollenden Elemente (5) gestatten, und der Fahrwulst eine Lauffläche (11) umfasst und wobei die drehenden rollenden Elemente (5) zwischen der Lauffläche (11) des Fahrwulstes und der Rollbahn (2a) angeordnet sind.

10. Fahrorgan nach einem der vorhergehenden Ansprüche, wobei die rollenden Elemente mindestens eine Rolle (5b, 5c), deren Drehachse mit der Bahnführung fest verbunden ist, und der Fahrwulst eine Lauffläche (11), auf welcher sich die rollenden Elemente (5b, 5c) abstützen, umfassen.

11. Fahrorgan nach einem der vorhergehenden Ansprüche, wobei die Bahnführung (2) derart ausgebildet ist, dass der Fahrwulst mehrere unterscheidbare Kontaktbereiche mit einer Bewegungsfläche aufweist.

12. Einzelnes Gerät oder Fahrschuh für Fortbewegung, Sport oder Freizeit, welches ein Fahrorgan nach einem der Ansprüche 1-11 beinhaltet.

13. Gerät nach Anspruch 12, das eine Platte zur Fußauflage, welche zum Aufnehmen der beiden Füße des Gerätebenutzers in der Art eines Skateboards, eines Snowboards oder eines Surfbretts bestimmt ist, beinhaltet.

14. Gerät, dessen bestimmungsgemäßer Gebrauch das Ermöglichen oder Erleichtern der Fortbewegung von Personen oder Gütern ist und welches ein Fahrorgan nach einem der Ansprüche 1-11 beinhaltet.

15. Erdgebundenes Fahrzeug, welches ein Fahrorgan nach einem der Ansprüche 1-11 beinhaltet.
